# EUROPÄISCHE PATENTSCHRIFT

(11) **EP 3 117 146 B1**
(45) Veröffentlichungstag und Bekanntmachung des Hinweises auf die Patenterteilung: **11.03.2020**
(21) Anmeldenummer: 15701036.4
(22) Anmeldetag: 27.01.2015
(51) Int. Cl.: F23C 6/02, F23D 14/02, F23D 14/82

(54) **MEHRSTUFIGER OBERFLÄCHENBRENNER**
MULTISTAGE SURFACE BURNER
BRÛLEUR À COMBUSTION DE SURFACE MULTI-ÉTAGES

(30) Priorität: 11.03.2014 DE 202014101097 U
(43) Veröffentlichungstag der Anmeldung: 18.01.2017
(73) Patentinhaber: Dreizler, Ulrich, 78595 Hausen ob Verena (DE)
(72) Erfinder: Dreizler, Ulrich, 78595 Hausen ob Verena (DE)
(74) Vertreter: Mammel und Maser
(86) Internationale Anmeldenummer: PCT/EP2015/051536
(87) Internationale Veröffentlichungsnummer: WO 2015/135679

(56) Entgegenhaltungen:
- EP-A1- 0 433 208
- EP-A1- 1 091 176
- DE-U1-202013 102 109
- US-A- 4 083 355

## Beschreibung

Die Erfindung einen Brenner mit einer Oberflächenverbrennung, welcher eine erste und zumindest eine weitere Brennerzone umfasst.

Aus der DE 20 2013 102109 U1 ist ein Brenner mit einer Oberflächenverbrennung bekannt, der einen Brennerkopf mit einem Gehäuse umfasst, welches stromauf eine Zuführung für ein Brennstoff-Luft-Gemisch und stromab an einer Austrittsseite eine Gewebemembran aufweist und eine Flammenrückschlagsperre umfasst, welche stromauf der Gewebemembran mit Abstand dazu angeordnet ist, wobei die Gewebemembran und die Flammenrückschlagsperre durch zumindest ein lösbares Verbindungselement, welches in einem Aufnahmebereich im Gehäuse angreift, angeordnet sind.

Aus der WO 2006/019279 A1 ist ein Brenner mit einer Oberflächenverbrennung bekannt, welcher ein Gehäuse umfasst, das an einem Ende ein Gebläse aufnimmt und am gegenüberliegenden Ende stromab ein Brennstoff-Luft-Gemisch Brennerzonen zuführt. Die Brennerzonen umfassen jeweils eine Platte mit mehreren Bohrungen, die an dem Gehäuse befestigt ist. Diesen ist stromauf eine weitere Vermischungsplatte mit weiteren Bohrungen zugeordnet. Durch das Gebläse wird Verbrennungsluft zugeführt. Stromab der Zuführung der Verbrennungsluft sind an dem Gehäuse einzelne Zuführungen für den Brennstoff vorgesehen. In dem Gehäuse wird Brennstoff und Luft an der Vermischungsplatte gemischt und der jeweiligen Brennerzone zugeführt, wobei stromauf an jede Brennerzone angrenzend Trennwände vorgesehen sind, die sich bis zur Brennstoffzuführung erstrecken, um die Brennerzonen zu versorgen. Alle Brennerzonen werden jedoch einheitlich mit dem gleichen vom Gebläse bereitgestellten Luftvolumenstrom versorgt.

Aus der WO 02/075211 A1 ist ein Gasbrenner bekannt, welcher drei Brennerzonen umfasst, denen jeweils durch getrennte Zuführungen ein Gas-Luft-Gemisch zugeführt wird. Diesen drei Brennerzonen wird unabhängig voneinander das Gas-Luft-Gemisch zur Verbrennung zugeführt. Die Brennoberfläche beziehungsweise die Verbrennungszone wird durch eine kegelstumpfförmige Mantelfläche gebildet, welche eine erste und zweite Brennerzone umfasst. Am schmalen stirnseitigen Ende der kegelstumpfförmigen Mantelfläche ist die dritte Brennerzone durch eine halbkugelförmige Oberfläche ausgebildet. Die seitlich an der Mantelfläche der Brenneroberfläche austretenden Flammen sind gegenüber der Austrittsebene um nahezu 90° in Richtung zur Mitte der Brennkammer geneigt, die stromab der Gaszuführung liegt. Durch die hintereinander gereihten Brennerzonen ist eine sehr lange Brennkammer erforderlich.

Aus der WO 2010/044931 A1 ist des Weiteren ein Gasbrenner bekannt, der für die Aufheizung für Wasser benutzt wird, welches einen Wärmetauscher in einer Brennkammer des Gasbrenners durchströmt. Dieser Gasbrenner weist eine erste und zweite Brennerzone auf, wobei die erste Brennerzone eine radial zur Längsachse des Brenners ausgerichtete Verbrennungszone umfasst. Innerhalb der ersten Brennerzone wird ein Gas-Luft-Gemisch einer zweiten Brennerzone zugeführt, die sowohl eine der ersten Brennerzone entsprechende radial ausgerichtete Verbrennungszone als auch eine weitere axial ausgerichtete Verbrennungszone umfasst, die gemeinsam die zweite Brennerzone bilden. Hierfür ist ein konstruktiv aufwändiger Aufbau vorgesehen.

Der Erfindung liegt die Aufgabe zugrunde, einen Brenner mit einem Oberflächensystem zu schaffen, welcher mehrzonig aufgebaut ist und einen geringen Bauraum zur Anordnung in einer Brennerplatte oder einem Brenner und eine effiziente Ansteuerung umfasst sowie einen Wärmeerzeuger zu schaffen, der kleinbauend ist, jedoch eine hohe Wärmeleistung ermöglicht.

Diese Aufgabe wird durch einen Brenner nach Anspruch 1 gelöst, bei dem jede Brennerzone durch eine separate Zuführung mit einem Brennstoff-Luft-Gemisch versorgt wird und die Brennerzonen eine in gleicher Richtung ausgerichtete Flammenmatrix aufweisen. Dadurch können einerseits in der Einbautiefe flachbauende Brennerzonen geschaffen werden, so dass mehrere Brennerzonen nebeneinander angeordnet sein können, die andererseits durch die jeweilige separate Zuführung von Brennstoff-Luft-Gemischen entsprechend der gewünschten Betriebsart angesteuert werden können.

Die jeweiligen Gewebemembranen der Brennerzonen sind in einer gleichen Ebene zueinander angeordnet. Dadurch kann ein großflächiger Brenner in mehrere Brennerzonen mit verschiedenen oder auch gleichen Flächenanteilen unterteilt werden sowie eine getrennte Ansteuerung ermöglichen. Alternativ hierzu können die einzelnen Gewebemembranen der jeweils einander zugeordneten Brennerzonen parallel zueinander versetzt vorgesehen sein. Dies ist bevorzugt dann vorgesehen, um die einzelnen Brennerzonen in baulich kompakter Weise einander zuzuordnen.

Erfindungsgemäß ist für jede Brennerzone jeweils ein Gebläse zum Zuführen des Brennstoff-Luft-Gemischs vorgesehen, bzw. für die Brennerzonen ein gemeinsames Gebläse zum Zuführen des Brennstoff-Luft-Gemischs und in zumindest einer Zuführung zu den Brennerzonen eine Steuerklappe vorgesehen. Wenn für jede Brennerzone jeweils ein Gebläse zum Zuführen des Brennstoff-Luft-Gemischs vorgesehen ist, kann eine spezifische Ansteuerung und Zuführung des Brennstoff-Luft-Gemischs für jede Brennerzone erzielt werden, wodurch auch die Länge der Flammenwurzel bestimmbar ist. Wenn für alle Brennerzonen des Brenners ein gemeinsames Gebläse zum Zuführen des Brennstoff-Luft-Gemisches und in zumindest einer von wenigstens zwei zur jeweiligen Brennerzone führenden Zuführung eine Steuerklappe vorgesehen ist, können mehrere Brennerzonen mit nur einem gemeinsamen Gebläse angesteuert und durch Ansteuerung der Steuerklappe oder Steuerklappen mit dem Brennstoff-Luft-Gemisch versorgt werden.

Bevorzugt ist die Flammenmatrix jeder Brennerzone axial zur Strömungsrichtung des Brennstoff-Luft-Gemischs zwischen der Flammenrückschlagsperre und der Gewebemembran ausgerichtet. Dadurch steht die Flammenmatrix senkrecht zur Oberfläche der Gewebemembran, so dass ein freies Austreten der Einzelflamme aus der Gewebemembran ohne eine Neigung oder Umlenkung ermöglicht ist, wodurch eine erhöhte Effizienz bei der Verbrennung und somit ein erhöhter Wirkungsgrad bei der Erwärmung des Brennerraums ermöglicht wird.

Die jeweilige Gewebemembran der einander zugeordneten Brennerzonen weist vorzugsweise bei deren Anordnung mit einem parallelen Versatz zueinander einen maximalen Versatz auf, der gleich oder kleiner als 100 mm ist. Dadurch kann eine homogene, sich über alle Gewebemembranen der Brennerzonen erstreckende gemeinsame Flammenmatrix erzielt werden.

Die Länge der Flammenwurzel der jeweiligen Flammenmatrix ist vorzugsweise bei Volllast am längsten.

Gemäß einer bevorzugten Ausführungsform sind der ersten zu zündenden Brennerzone zumindest eine Zündelektrode und/oder zumindest eine Überwachungselektrode zugeordnet. Beispielsweise kann die erste Brennerzone als Vorstufe ausgebildet sein, welche zunächst gezündet und überwacht wird, um in der Verbrennungszone eine Flammenmatrix auszubilden. Aufgrund der benachbart dazu angeordneten zweiten und/oder weiteren Brennerzone kann in Abhängigkeit der Zuführung des Brennstoff-Luft-Gemisches diese zweite oder weitere Brennerzone zugeschalten werden, wobei die Flammenmatrix der ersten Brennerzone beim Zuführen von dem Brennstoff-Luft-Gasgemisch zu einer zweiten und/oder weiteren benachbarten Brennerzone überschlägt und mit dieser eine gemeinsame Flammenmatrix bildet.

Gemäß einer ersten Ausführungsform der Verbrennungszone des Brenners ist eine erste Brennerzone vollständig von der zweiten und/oder zumindest einen weiteren Brennerzone umgeben. Diese Anordnung kann auch vertauscht sein. Dadurch können beispielsweise zwei konzentrisch zueinander angeordnete Brennerzonen ausgebildet werden, die zumeist derart angesteuert werden, dass die kleinere der beiden Zonen zunächst gezündet wird.

Eine weitere alternative Ausführungsform der Verbrennungszone des Brenners sieht vor, dass die erste und zumindest eine weitere Brennerzone jeweils denselben Flächenanteil aufweisen. Alternativ kann auch die erste Brennerzone in der Fläche abweichend zur zweiten oder weiteren Brennerzone ausgebildet sein, wobei bevorzugt bei zwei Brennerzonen die erste Brennerzone kleiner als die zweite Brennerzone ist. Je nach Gesamtregelverhältnis von beispielsweise der ersten und zweiten Brennerstufe wird das Größenverhältnis der jeweiligen Brennerzone festgelegt. Dies ist vom zu befeuernden Wärmeerzeuger und dem nachgeschalteten Wärmeprozess abhängig. Das Gesamtregelverhältnis kann bestimmt werden aus der Summe der maximalen Leistung der ersten und zweiten Brennerzone im Verhältnis zur minimalen Leistung der ersten Brennerzone. Analoges gilt für mehr als zwei Brennerzonen.

Eine weitere bevorzugte Ausführungsform der Erfindung sieht zwischen der ersten und zumindest einen weiteren Brennerzone eine gemeinsame Berührungslinie oder einen gemeinsamen Berührpunkt der jeweiligen Flammenmatrix vor. Die Flammen der Flammenmatrix weiten sich bis zum Ende der jeweiligen Flamme in Strömungsrichtung des Brennstoff-Luft-Gemisches gesehen auf, so dass auch im Randbereich der Verbrennungszone ein Aufweiten der Flammenmatrix gegeben ist, wodurch ein vereinfachtes Zünden der benachbarten Verbrennungszone einer weiteren Brennerzone ermöglicht wird.

Die erste und zumindest eine weitere Brennerzone weisen bevorzugt eine kreisrunde, rechteckige oder quadratische Geometrie zur Bildung einer Verbrennungszone auf. Dadurch kann eine Anpassung an die Einbauverhältnisse ermöglicht werden. Beispielsweise kann eine kreisrunde oder quadratische Geometrie für einen zylindrischen Brennerraum vorgesehen sein. Des Weiteren kann ein länglich-rechteckförmiger Brenner mit einer ersten und zweiten Brennerzone für streifenförmige und sich länglich erstreckende Erhitzungszonen ausgebildet sein und eingesetzt werden.

Des Weiteren weist bevorzugt die zweite oder weitere Brennerzone den zwei- bis siebenfachen Flächenanteil der ersten Brennerzone auf. Dadurch bildet die erste Brennerzone eine Vorstufe und die zweite Brennerzone beispielsweise eine Hauptstufe, vorzugsweise gemeinsam mit der Vorstufe, für die Beheizung des Brennraumes.

Eine weitere bevorzugte Ausgestaltung der Erfindung sieht vor, dass das Brennstoff-Luft-Gemisch vor dem zumindest einen Gebläse gemischt und über das Gebläse das Gemisch der zumindest einen Brennerzone zugeführt wird. Dabei spricht man von einem sogenannten Premix-Brenner. Alternativ kann nach dem zumindest einen Gebläse das Brennstoff-Luft-Gemisch gemischt und dann der zumindest einen Brennerzone zugeführt werden. Bei einer solchen Ausführungsform wird von einem Postmix-Brenner gesprochen.

Eine bevorzugte Ausführungsform des Brenners mit der ersten und zumindest einer weiteren Brennerzone sieht vor, dass diese in einem gemeinsamen Brennerkopf angeordnet sind, so dass die erste und zumindest eine weitere Brennerzone gemeinsam an einer Brennerplatte zum Brennerraum angeordnet sind, welche an einem Brennergehäuse zum Schließen des Brennerraumes befestigbar ist.

Alternativ zu dieser Ausführungsform können die erste und zumindest eine weitere Brennerzone jeweils durch einen separaten Brennkopf mit jeweiligem Gehäuse ausgebildet sein, die benachbart oder aneinander angrenzend in einer Brennerplatte angeordnet sind.

Die der Erfindung zugrunde liegende Aufgabe wird des Weiteren durch einen Wärmeerzeuger gelöst, bei welchem ein Brenner nach einer der vorbeschriebenen Ausführungsformen einsetzbar ist. Bevorzugt kann der Wärmeerzeuger zur Aufheizung eines flüssigen, dampfförmigen oder gasförmigen Mediums vorgesehen sein, bei welchem vorzugsweise eine Versorgungsleitung in einen Brennerraum des Gehäuses des Wärmeerzeugers führt, um das durch die Leitung durchströmende Medium zu erhitzen. Im Besonderen ist die Leitung ein Teil eines Wärmetauschers, um beispielsweise Wasser zu erhitzen. Ein solcher Wärmeerzeuger mit einem Brenner ermöglicht eine kleinbauende Anordnung bei einer hohen Wärmeleistung.

Die Erfindung sowie weitere vorteilhafte Ausführungsformen und Weiterbildungen derselben werden im Folgenden anhand der in den Zeichnungen dargestellten Beispiele näher beschrieben und erläutert. Die der Beschreibung und den Zeichnungen zu entnehmenden Merkmale können einzeln für sich oder zu mehreren in beliebiger Kombination erfindungsgemäß angewandt werden. Es zeigen:
Figur 1 eine schematische Schnittansicht eines Brenners mit einer ersten und zweiten Brennerzone,
Figur 2 eine schematisch vergrößerte Ansicht eines Brennerkopfes des Brenners gemäß Figur 1 in einer Schnittdarstellung,
Figur 3 eine schematische Seitenansicht des Brennkopfes gemäß Figur 2,
Figur 4 eine schematische Ansicht einer ersten und zweiten zueinander versetzt angeordneten Brennerzone gemäß Figur 2,
Figuren 5a und 5b schematische Ansichten von alternativen Ausführungsformen zur Ansteuerung des Brennkopfes gemäß Figur 2,
Figuren 6a bis 6e schematische Ansichten von alternativen Ausführungsformen mehrstufiger Brennköpfe,
Figur 7 eine schematische Schnittansicht einer alternativen Ausführungsform der ersten und zweiten Brennerzone zu Figur 1 und
Figur 8 eine schematische Ansicht auf die Brennerzonen gemäß Figur 7.

In Figur 1 ist eine schematische Schnittdarstellung eines Brenners 13 an einem Wärmeerzeuger 11 mit einem Brennerraum 12 dargestellt, in den ein Wärmetauscher beziehungsweise eine flüssiges Medium führende Leitung 14 ragt, um das durch die Leitung 14 hindurch geführte flüssige Medium aufzuheizen und die Wärmeenergie der Flamme abzuführen. Das Wärmeträgermedium kann auch dampf- oder gasförmig sein. Der Wärmeerzeuger 11 umfasst ein Gehäuse 16, welches an einem stirnseitigen Ende eine Öffnung 17 mit einer Rohrleitung 18 zum Abführen von heißen Verbrennungsgasen aufweist. Gegenüber liegend ist der Brennerraum 12 durch eine Brennerplatte 21 geschlossen, welche einen Brenner 13 mit einem Brennerkopf 23 mit einem Gebläse 24 aufnimmt. Ein solcher Brenner 13 kann gemäß EN676 "Gasgebläsebrenner" als Gasgerät betrieben werden. Ebenso ist ein Betrieb gemäß EN746-2 an Thermoprozessanlagen im Bereich der Industrie und Gewerbe möglich. Eine Abgrenzung der jeweiligen Einsatzbereiche ist in den zugehörigen Normen unter "Anwendungsbereich" beschrieben.

Gemäß einer ersten Ausführungsform wird über eine Luftzuführleitung 26 Luft dem Gebläse 24 zugeführt. Des Weiteren führt eine Brennstoffleitung 27 zum Gebläse 24, wobei über ein Magnetventil 28 eine bestimmte Menge an Brennstoff dem Gebläse 24 zugeführt wird. Dieses Gebläse 24 weist bevorzugt ein nicht näher dargestelltes Ventilatorrad auf, so dass nach dem Gebläse 24 ein Brennstoff-Luft-Gemisch erzeugt und über eine Zuführung 29 dem Brennerkopf 23 zugeführt wird. Alternativ kann auch bereits ein Brennstoff-Luft-Gemisch dem Gebläse 24 zugeführt werden.

Die Ansteuerung des Magnetventils 28 zur Bestimmung der Menge an zugeführtem Brennstoff erfolgt über eine Steuerungseinrichtung 40, welche die Ansteuerung des gesamten Verbrennungsprozesses überwachen und steuern kann. Der Brennerkopf 23 umfasst des Weiteren zumindest eine Zündelektrode 31 und zumindest eine Überwachungselektrode 32, welche in Figur 1 nur schematisch dargestellt und ebenfalls mit der Steuerungseinrichtung 40 verbunden sind, um Daten an die Steuerungseinrichtung 40 weiterzuleiten beziehungsweise die Zündelektrode 31 zur Zündung des Brennerkopfes 24 anzusteuern.

Der Brennerkopf 23 gemäß Figur 1 ist beispielhaft zweistufig aufgebaut und umfasst eine erste Brennerzone 34 und eine zweite Brennerzone 35. Jede dieser Brennerzonen 34, 35 kann für sich individuell stufenlos von kleinster bis größter Leistung geregelt werden. Die zweite Brennerzone 35 ist beispielsweise durch eine von dem Gehäuse 36 der ersten Brennerzone 34 abführende Zuführung 37 mit der zweiten Brennerzone 35 verbunden. Die Zuführung 37 kann auch von der vom Gebläse 24 kommenden Zuführung 29 abzweigen. Die Zuführung 37 umfasst eine Steuerklappe 38, welche wiederum mit der Steuerungseinrichtung 40 in Verbindung steht und darüber ansteuerbar ist.

Der Aufbau dieses mehrzonigen Brennerkopfes 23 des Brenners 11 wird detaillierter in den nachfolgenden Figuren 2 und 3 beschrieben.

Der Brennerkopf 23 umfasst gemäß dem Ausführungsbeispiel ein zylindrisches Gehäuse 36 mit einem Boden 41, an welchem die Zuführung 29 angeschlossen ist, durch welchen das Brennstoff-Luft-Gemisch über das Gebläse 24 der ersten Brennerzone 34 zugeführt wird. Innerhalb des Gehäuses 34 ist zur Bildung der ersten und zweiten Brennerzone 34, 35 eine Gehäusetrennwand 43 angeordnet, welche zusammen mit dem dazugehörigen Abschnitt des Bodens 41 ein Gehäuse 44 für die erste Brennerzone 34 bildet. Ein Gehäuse 45 für die zweite Brennerzone 35 wird durch die Gehäusetrennwand 43 des Gehäuses 44 und eine Außenwand 46 des Gehäuses 34 des Brennerkopfes 23 gebildet. In diese Außenwand 46 mündet die Zuführung 37 zur Zuführung des Brennstoff-Luft-Gemisches. Alternativ kann diese Zuführung auch am Boden 41 des Gehäuses 45 angeschlossen sein. Alternativ kann die Zuführung 37 auch am Boden 41 des Gehäuses 45 angeordnet sein. Das Gehäuse 44 der ersten Brennerzone 34 und das Gehäuse 45 der zweiten Brennerzone 35 sind ineinander geschachtelt und miteinander kombiniert, so dass das zweite Gehäuse 45 konzentrisch das Gehäuse 44 umgibt. Bevorzugt ist ein gemeinsamer Boden 41 für das Gehäuse 44, 45 vorgesehen. Alternativ können die Böden der Gehäuse 44, 45 versetzt zueinander angeordnet sein.

Die erste Brennerzone 34 umfasst dem Boden 41 gegenüber liegend und in Strömungsrichtung des Brennstoff-Luft-Gemisches gesehen eine Flammenrückschlagsperre 48 sowie dazu beabstandet und stromab eine Gewebemembran 49. Die Gewebemembran 49 kann zur Flammenrückschlagsperre 48 durch Distanzelemente oder einen Wandabschnitt oder dergleichen beabstandet sein. Stromab zur Gewebemembran 49 ist eine Verbrennungszone 51 vorgesehen, innerhalb der sich eine Flammenmatrix 52 ausbildet, wobei die Verbrennungszone 51 in radialer Richtung durch ein Begrenzungselement 54 begrenzt ist.

Die erste Brennerzone 34 umfasst beispielsweise eine Zündelektrode 31 sowie eine oder mehrere Überwachungselektroden 32, die beispielsweise mittig zur ersten Brennerzone 34 beziehungsweise im Gehäuse 44 der ersten Brennerzone angeordnet sind. Aufgrund dieser zentralen Anordnung der Zündelektrode 31 und Überwachungselektrode 32 ist die Zuführung 29 des Brennstoff-Luft-Gemischs am Gehäuse 44 durch einen gabelförmigen Anschluss 56 ausgebildet, der beispielsweise drei Öffnungen 57 im Boden 41 überdeckt. Die zumindest eine Zündelektrode 31 und/oder Überwachungselektrode 32 kann auch in einem Randbereich im Gehäuse 44 der ersten Brennerzone 34 angeordnet sein, so dass eine zentrale oder im übrigen Bereich im Boden 41 angeordnete Zuführung des Brennstoff-Luft-Gemischs möglich ist.

Die zweite Brennerzone 35 umfasst ebenfalls in Strömungsrichtung gesehen eine Flammenrückschlagsperre 48 und dazu beabstandet eine Gewebemembran 49, um eine ringförmige Verbrennungszone 51 zu bilden. Vorzugsweise sind ebenfalls wieder Begrenzungselemente 54 im Gehäuse 45 vorgesehen.

Das Begrenzungselement 54 ist zum einen derart ausgestaltet, um die Gewebemembran 49 zum Distanzelement nieder zu halten, welches die Gewebemembran 49 in einem vorbestimmten Abstand zur Flammenrückschlagsperre 48 positioniert. Zum anderen ist das Begrenzungselement 54 derart ausgebildet, dass ausgehend vom Betrieb des Brennerkopfes 23 mit der ersten Brennerzone 34 durch einen Zuschalter der zweiten Brennerzone 35 ein Zünden der Flammenmatrix 52 der zweiten Brennerzone 35 aufgrund der Flammenmatrix 52 in der ersten Brennerzone 34 ermöglicht ist. Die aus der Gewebemembran 49 austretenden Einzelflammen 59 expandieren am Ende der Einzelflammen in Strömungsrichtung gesehen, so dass ein Aufweiten der Flammenmatrix 52 im Randbereich der Brennerzone 34 gegeben ist und bei Zuführung des Brennstoff-Luft-Gemisches über die benachbarte Brennerzone 35 eine automatische Zündung der Brennerzone 51 der benachbarten Brennerzone erfolgt.

Die Anordnung und Ausgestaltung des Brennerkopfes 23 mit einer zur Flammenrückschlagsperre 49 beabstandeten Gewebemembran 49 ermöglicht die Bildung einer kühlen Flammenwurzel, insbesondere beim Einsatz einer Gewebemembran 49 gemäß der WO 2012/065582, auf die vollumfänglich Bezug genommen wird.

In Figur 4 ist schematisch die Anordnung der Gewebemembran 49 der ersten Brennerzone 34 und der zweiten Brennerzone 35 gemäß Figur 2 dargestellt, wobei diese mit einem parallelen Versatz a zueinander ausgerichtet sind.

An jeder Gewebemembran 49 wird im Bereich der Verbrennungszone 51 eine Flammenmatrix 52 ausgebildet, welche sich aus Einzelflammen 59 sowie dazwischen angeordneten Halteflammen 60 zusammensetzt, wobei die Einzelflammen 59 gegenüber den Halteflammen 60 hervortreten. Der parallele Versatz zwischen der Gewebemembran 49 der ersten Brennerzone 44 zur Gewebemembran 49 der zweiten Brennerzone 45 entspricht maximal der Flammenwurzel der Einzelflamme 59. Der maximale Versatz a gilt auch für weitere Gewebemembranen 49, die in weiteren Brennerzonen bei mehrzonigen Brennern 11 vorgesehen sind.

Unter "Flammenwurzel" wird eine Zone der Einzelflammen 59 verstanden, welche diese Einzelflamme 59 stabilisiert hält, so dass diese sich nicht von der Gewebemembran 49 abhebt oder erlöschen kann. In der Flammenwurzel ist der Brennstoff und Sauerstoff nur teilweise gezündet und liegt teilweise noch getrennt vor. Erst am Ende der Flammenwurzel in Strömungsrichtung des Brennstoff-Luft-Gemisches gesehen wird die exotherme Reaktion vollständig gestartet, die dann im Ausbrand der Flammen vollständig abgeschlossen wird. Folglich ist in der Flammenwurzel die Zündung der Verbrennungsreaktion - also die Oxidation eines brennbaren Materials mit Sauerstoff, wodurch die Flammenbildung erfolgt - noch nicht abgeschlossen. Unverbrannte Bestandteile an Sauerstoff und brennbarem Material können immer noch vorhanden sein. Die Flammenwurzel kann bei einem vorgemischten, stöchiometrischen Brennstoff-Luft-Gemisch als Flamme optisch an ihrer blauen Kernfarbe erkannt werden, die intensiver sichtbar ist als der Rest der Flamme.

Bei der in Figur 4 dargestellten schematischen Anordnung kann der Versatz a auch gleich null sein, das heißt, dass die Gewebemembran 49 der ersten Brennerzone 34 und die der zweiten Brennerzone 35 in einer gleichen Ebene angeordnet sind.

In den Figuren 5a und 5b sind schematische Ansichten darstellt, welche eine alternative Ausführungsform bezüglich der Zuführung des Brennstoff-Luft-Gemisches zum Brennerkopf 23 des Brenners 11 zu den Figuren 1 bis 3 zeigen. Die Figur 5a weicht von der Zuführung des Brennstoff-Luft-Gemisches von Figur 1 dahingehend ab, dass in der Zuführleitung 29 eine Abzweigung 62 vorgesehen ist, welche den durch das Gebläse 16 zugeführten Volumenstrom zweiteilt, so dass jeweils eine getrennte Zuführung für die erste und zweite Brennstoffstufe 34, 35 vorgesehen ist. Jede Zuführung 29, 37 umfasst eine separate Steuerklappe 38, welche jeweils getrennt voneinander von der Steuerungseinrichtung 40 ansteuerbar sind, um den jeweiligen Volumenstrom zu regeln.

Figur 5b zeigt eine Zuführung für ein Brennstoff-Luft-Gemisch zum Brennerkopf 23, bei welchem jede Brennerzone 34, 35 jeweils mit einer Zuführleitung 29, 37 verbunden ist, an die jeweils ein Gebläse 24 angeschlossen ist, so dass jede Brennerzone 34, 35 unabhängig von der anderen Brennerzone 35, 34 mit einem Brennstoff-Luft-Gemisch befüllbar ist, so dass die Gemische auch voneinander abweichen können.

In den Figuren 6a bis 6e sind schematische Ansichten von oben auf einen Brenner 11 mit beispielsweise zwei Brennerzonen 34, 35 dargestellt, welche verschiedene Anordnungen und Geometrien aufweisen. Es versteht sich, dass anstelle von zwei Brennerzonen auch mehrere Brennerzonen vorgesehen sein können, die einen analogen Aufbau aufweisen.

Figur 6a stellt eine Stirnansicht des Brennerkopfes 23 gemäß Figur 2 mit einer runden Verbrennungszone 51 dar, wobei die Figur 6a dahingehend abweichend ist, dass die zumindest eine Zündelektrode 31 und/oder Überwachungselektrode 32 nicht mittig, sondern außermittig in der Gewebemembran 49 der ersten Brennerzone 34 angeordnet ist. Bevorzugt umfasst die zweite Brennerzone 35 ein Vielfaches der ersten Brennerzone 34 bezüglich deren Flächen. Die zweite Brennerzone 35 umgibt vollständig die erste Brennerzone 34. Diese weisen eine gemeinsame Berührungslinie 64 der jeweiligen Flammenmatrix 52 auf. Entlang dieser Berührungslinie 64 erfolgt ein Überspringen der Flammenmatrix 52 der ersten Brennerzone 34 auf die zweite Brennerzone 35 beim Zuschalten der zweiten Brennerzone 35. Bei mehrzonigen Brennern kann eine dritte Brennerzone die zweite Brennerzone vollständig oder die zweite und dritte Brennerzone gemeinsam die erste Brennerzone umgeben. Alternativ kann auch die erste Brennerzone zwei- oder mehrzonig ausgebildet sein und von einer ringförmigen Brennerzone in Analogie der dargestellten zweistufigen Brennerzone umgeben sein.

In Figur 6b ist eine alternative Ausführungsform zu Figur 6a dargestellt. Bei dieser Ausführungsform weisen die erste und zweite Brennerzone 34, 35 gleich große Flächen auf, die durch die Berührungslinie 64 getrennt sind, in denen jeweils eine Verbrennungszone 51 mit einem Halbkreis für die erste und zweite Brennerzone 34, 35 gebildet ist. Alternativ kann hier auch die erste Brennerzone 34 der Verbrennungszone 51 ein Kreisbogensegment umfassen und die zweite Brennerzone 35 die restliche Fläche einnehmen

Die Figur 6c zeigt eine alternative geometrische Ausgestaltung der Verbrennungszone 51 zu Figur 6b, indem die erste und zweite Brennerzone 34, 35 quadratisch, jedoch mit gleicher Flächenteilung, ausgebildet ist. Alternativ kann bei Figur 6c auch eine rechteckförmige Anordnung vorgesehen sein.

Im Hinblick auf eine gleiche Flächenaufteilung zwischen der ersten und zweiten Brennerzone 34, 35 kann gemäß Figur 6d auch eine Teilung bezüglich einer quadratischen Verbrennungszone 51 über eine diagonale Berührungslinie 64 erfolgen.

Die Figur 6e zeigt eine weitere alternative Ausgestaltung, welche eine flach-rechteckförmige Verbrennungszone 51 der ersten und zweiten Brennerzone 34, 35 umfasst, die eine gemeinsame Berührungslinie 64 umfassen. Eine solche Ausführungsform ist bevorzugt bei sogenannten Leistenbrennern vorgesehen, deren Länge ein Vielfaches gegenüber der Breite umfasst.

Weitere geometrische Ausgestaltungen und Aufteilungen bezüglich der jeweiligen Verbrennungszone 51 der ersten und zweiten Brennerzone 34, 35 sind ebenso möglich und denkbar. Analoges gilt auch für drei oder mehrere Brennerzonen eines Brennerkopfes 23, deren Flächenanteile beispielsweise sich in vorbestimmten Stufen verändern können, die jedoch eine gemeinsame Fläche bezüglich einer Verbrennungszone 51 des Brenners 11 bilden.

In Figur 7 ist eine alternative Ausführungsform zu Figur 1 dargestellt. Der Aufbau des Brenners 13 entspricht dem in Figur 1. Abweichend ist bei der Ausführungsform in Figur 7 zu Figur 1 vorgesehen, dass zwei separate Brennerköpfe 23 einander zugeordnet und in einer Brennerplatte 21 aufgenommen sind, wobei ein Brennerkopf 23 eine erste Brennerzone 34 und ein zweiter Brennerkopf die Brennerzone 35 bildet, die vorzugsweise in der Fläche der Verbrennungszone 51 unterschiedlich groß ausgebildet sind, wie dies aus der Stirnansicht in Figur 8 hervorgeht. Bevorzugt wird dabei die zweite Brennerzone 35 wenigstens dreimal größer, vorzugsweise fünfmal größer, als die erste Brennerzone 34 ausgelegt. Jeder Brennerkopf 23 wird über ein Gebläse 24 mit einem Brennstoff-Luft-Gemisch versorgt. Jeder Brennerkopf 23 weist einen analogen Aufbau zur ersten Brennerzone 34 oder zweiten Brennerzone 35 auf. In einem Gehäuse des Brennerkopfes 23 ist stromab der Zuführung des Brennstoff-Luft-Gemisches eine Flammenrückschlagsperre und mit Abstand hierzu eine Gewebemembran 49 vorgesehen, so dass sich auf einer Austrittsseite der Gewebemembran in einer Verbrennungszone 51 eine Flammenmatrix 52 ausbilden kann, wobei die Einzelflammen 59 und die Halteflamme 60 senkrecht zur Ebene der Gewebemembran 49 ausgerichtet sind. Die Einzelflammen 59 sind somit in Strömungsrichtung innerhalb der Verbrennungszone 51 ausgerichtet. Die Gehäuse 24 der Brennerköpfe 23 für die erste und zweite Brennerzone 34, 35 können beispielsweise in einem Berührungspunkt 65 aneinander angrenzen oder nur einen geringen Abstand aufweisen, und die zumindest eine Zündelektrode 31 und/oder Überwachungselektrode 32 können einem dadurch entstehenden Zwickel positioniert sein, so dass eine mittige oder außermittige Anordnung der Zündelektrode 31 und/oder Überwachungselektrode 32 in der ersten Brennerzone 34 nicht erforderlich ist. Jedoch kann dies auch so gewählt werden. Dadurch wird ein Überspringen der Flammenmatrix 52 aus der ersten Brennerzone 34 in die zweite Brennerzone 35 beim Zuschalten des Brenners 13 mit der zweiten Brennerzone 35 ermöglicht.

Bei der in Figur 8 dargestellten Anordnung können die Zündelektrode 31 und Überwachungselektrode 32 der ersten Brennerzone 34 und eine weitere Überwachungselektrode 32 der zweiten Brennerzone 35 zugeordnet sein. Alternativ können die Zündelektrode 31 und/oder Überwachungselektrode 32 auch getrennt voneinander entsprechend der ersten und/oder zweiten Brennerzone 34, 35 zugeordnet sein.

Die beiden Brennerköpfe 23 werden bezüglich der Ausrichtung der Gewebemembranen 49 derart eingestellt, dass diese in einer Ebene liegen oder einen maximalen Versatz a entsprechend Figur 4 aufweisen.

## Patentansprüche

1. Brenner (13) mit einer Oberflächenverbrennung, welcher eine erste und zumindest eine weitere Brennerzone (34, 35) umfasst, die jeweils eine Zuführung (29, 37) für ein Brennstoff-Luft-Gemisch in einer Verbrennungszone (51) aufweisen und jeweils für jede Brennerzone (34, 35) eine Gewebemembran (49) umfassen, an die sich die Verbrennungszone (51) anschließt und mit jeweils einer Flammenrückschlagsperre (48), welche stromauf der Gewebemembran (49) und mit Abstand dazu angeordnet ist,
wobei jede Brennerzone (34, 35) jeweils eine separate Zuführung (29, 37) für das Brennstoff-Luft-Gemisch aufweist und die jeweiligen Gewebemembranen (49) der Brennerzonen (34, 35) in gleicher Ebene oder parallel versetzt zueinander ausgerichtet sind, sodass die Brennerzonen (34, 35) eine in der Verbrennungszone (51) in gleicher Richtung ausgerichtete Flammenmatrix (52) aufweisen, und
wobei für jede Brennerzone (34, 35) jeweils ein Gebläse (24) zum Zuführen des Brennstoff-Luft-Gemischs vorgesehen ist, oder für die Brennerzonen (34, 35) ein gemeinsames Gebläse (24) zum Zuführen des Brennstoff-Luft-Gemischs und in zumindest einer Zuführung (29, 37) zu den Brennerzonen (34, 35) eine Steuerklappe (38) vorgesehen ist.

2. Brenner nach Anspruch 1, wobei die Flammenmatrix (52) der Brennerzonen (34, 35) axial zur Strömungsrichtung zwischen der Flammenrückschlagsperre (48) und der Gewebemembran (49) ausgerichtet ist.

3. Brenner nach Anspruch 1, wobei die Gewebemembranen (49) der Brennerzonen (34, 35) einen maximalen Versatz (a) aufweisen, der gleich oder kleiner als 100 mm ist.

4. Brenner nach einem der vorhergehenden Ansprüche, wobei der ersten zu zündenden Brennerzone (34; 35) zumindest eine Zündelektrode (31) und/oder zumindest eine Überwachungselektrode (32) zugeordnet oder integriert ist.

5. Brenner nach einem der vorhergehenden Ansprüche, wobei die erste Brennerzone (34) vollständig von der zumindest einen weiteren Brennerzone (35) umgeben ist.

6. Brenner nach einem der vorhergehenden Ansprüche, wobei die erste Brennerzone (34) und die zumindest eine weitere Brennerzone (35) jeweils denselben Flächenanteil aufweisen.

7. Brenner nach einem der vorhergehenden Ansprüche, wobei zwischen der ersten und der zumindest einen weiteren Brennerzone (34, 35) eine gemeinsame Berührungslinie (64) oder ein gemeinsamer Berührungspunkt (65) der benachbarten Flammenmatrizes (52) vorgesehen ist.

8. Brenner nach einem der vorhergehenden Ansprüche, wobei zumindest die erste und die zumindest eine weitere Brennerzone (35) eine kreisförmige, rechteckige oder quadratische Verbrennungszone (51) aufweisen.

9. Brenner nach einem der Ansprüche 1 bis 5, wobei die zumindest eine weitere Brennerzone (35) mindestens den zweifachen, vorzugsweise den zwei- bis siebenfachen, Flächenanteil der ersten Brennerzone (34) aufweist.

10. Brenner nach einem der vorhergehenden Ansprüche, wobei das Brennstoff-Luft-Gemisch vor dem zumindest einen Gebläse (24) gemischt oder nach dem zumindest einen Gebläse (24) gemischt und der zumindest einen Brennerstufe (34, 35) zugeführt wird.

11. Brenner nach einem der vorhergehenden Ansprüche, wobei die erste und die zumindest eine weitere Brennerzone (34, 35) in einem gemeinsamen Brennerkopf (23) angeordnet sind.

12. Brenner nach einem der Ansprüche 1 bis 9, wobei die erste Brennerzone (34) und die zumindest eine weitere Brennerzone (35) jeweils durch einen separaten Brennerkopf (23) ausgebildet ist.

13. Wärmeerzeuger mit einem Gehäuse (16), welches einen Brennerraum (12) umgibt, der durch eine Brennerplatte (21) verschließbar ist, **dadurch gekennzeichnet, dass** ein Brenner (13) nach einem der Ansprüche 1 bis 12 an der Brennerplatte (21) angeordnet ist.

## Claims

1. A surface combustion burner (13) comprising a first and at least one further burner zone (34, 35) which have each an feeder tube (29, 37) for supplying a fuel-air mixture to a combustion zone (51) and which comprise, for each burner zone (34, 35), a fabric diaphragm (49) adjoining the combustion zone (51) and a flashback barrier (48) which is disposed upstream of the fabric diaphragm (49) at a given distance thereof,
wherein each burner zone (34, 35) has a separate feeder tube (29, 37) for the fuel-air mixture and wherein the respective fabric diaphragms (49) of the burner zones (34, 35) are oriented either on the same plane or with some parallel offset with respect to each other, such that the burner zones (34, 35) have a flame matrix (52) which is oriented in the same direction within the combustion zone (51), and
wherein for each burner zone (34, 35), a respective blower (24) for supplying the fuel-air mixture is provided or one shared blower (24) for supplying the fuel-air mixture is provided for the burner zones (34, 35), with a control valve (38) being provided in at least one of the feeder tubes (29, 37) leading to the burner zones (34, 35).

2. The burner as claimed in claim 1, wherein the flame matrix (52) of the burner zones (34, 35) is oriented axially with respect to the direction of flow between the flashback barrier (48) and the fabric diaphragm (49).

3. The burner as claimed in claim 1, wherein the fabric diaphragms (49) of the burner zones (34, 35) have a maximum offset (a) which is equal to, or smaller than, 100 mm.

4. The burner as claimed in any of the preceding claims, wherein at least one ignition electrode (31) and/or at least one monitoring electrode (32) is/are associated with, or integrated in, the burner zone (34, 35) that is to be ignited at first.

5. The burner as claimed in any of the preceding claims, wherein the first burner zone (34) is completely surrounded by the at least one further burner zone (35).

6. The burner as claimed in any of the preceding claims, wherein the first burner zone (34) and the at least one further burner zone (35) have each the same surface proportion.

7. The burner as claimed in any of the preceding claims, wherein between the first and the at least one further burner zones (34, 35), a shared contact line (64) or a shared contact point (65) of the adjacent flame matrices (52) is provided.

8. The burner as claimed in any of the preceding claims, wherein at least the first and the at least one further burner zones (35) have a circular, rectangular, or square combustion zone (51).

9. The burner as claimed in any one of claims 1 to 5, wherein the at least one further burner zone (35) has at least two times, preferably between two and seven times the surface proportion of the first burner zone (34).

10. The burner as claimed in any of the preceding claims, wherein the fuel-air mixture is mixed before having passed the at least one blower (24) or is mixed after having passed the at least one blower (24), and is subsequently supplied to the at least one burner stage (34, 35).

11. The burner as claimed in any of the preceding claims, wherein the first and the at least one further burner zones (34, 35) are disposed in a shared burner head (23).

12. The burner as claimed in any one of claims 1 to 9, wherein the first burner zone (34) and the at least one further burner zone (35) are each formed by a separate burner head (23).

13. A heat generator having a housing (16) which surrounds a burner chamber (12) that may be closed by a burner plate (21), **characterised in that** a burner (13) as claimed in any one of claims 1 to 12 is disposed on said burner plate (21).

## Revendications

1. Brûleur (13) à combustion superficielle, lequel comprend une première et au moins une autre zone de brûleur (34, 35) lesquelles présentent respectivement un tube d'amenée (29, 37) pour amener un mélange combustible-air dans une zone de combustion (51), et lesquelles comprennent respectivement pour chaque zone de brûleur (34, 35) une membrane de tissu (49) qui est contiguë à la zone de combustion (51) et sont pourvues respectivement d'un dispositif anti-retour de flamme (48) qui est disposé en amont de la membrane de tissu (49), et ce à une distance donnée de celle-ci,
dans lequel chaque zone de brûleur (34, 35) présente respectivement un tube d'amenée (29, 37) séparé pour le mélange combustible-air et dans lequel les membranes de tissu respectives (49) des zones de brûleur (34, 35) sont orientées de manière à être dans le même plan ou à se trouver décalées parallèlement les unes aux autres de sorte que les zones de brûleur (34, 35) présentent une matrice de flammes (52) orientée dans la même direction dans la zone de combustion (51), et
dans lequel pour chaque zone de brûleur (34, 35) est prévu respectivement un ventilateur (24) destiné à amener le mélange combustible-air, ou dans lequel pour les zones de brûleur (34, 35) est prévu un ventilateur (24) commun destiné à amener le mélange combustible-air, et dans lequel un clapet de commande (38) est prévu dans au moins un tube d'amenée (29, 37) conduisant aux zones de brûleur (34, 35).

2. Brûleur selon la revendication 1, dans lequel la matrice de flammes (52) des zones de brûleur (34, 35) est orientée, entre le dispositif anti-retour de flamme (48) et la membrane de tissu (49), de manière axiale par rapport au sens du flux.

3. Brûleur selon la revendication 1, dans lequel les membranes de tissu (49) des zones de brûleur (34, 35) présentent un décalage (a) maximal qui est égal ou inférieur à 100 mm.

4. Brûleur selon l'une quelconque des revendications précédentes, dans lequel au moins une électrode d'allumage (31) et/ou au moins une électrode de surveillance (32) est/sont affectée(s) à la zone de brûleur (34, 35) devant être allumée en premier, ou est/sont intégrée(s) dans celle-ci.

5. Brûleur selon l'une quelconque des revendications précédentes, dans lequel la première zone de brûleur (34) est entièrement entourée par ladite au moins une autre zone de brûleur (35).

6. Brûleur selon l'une quelconque des revendications précédentes, dans lequel la première zone de brûleur (34) et ladite au moins une autre zone de brûleur (35) présentent respectivement la même proportion superficielle.

7. Brûleur selon l'une quelconque des revendications précédentes, dans lequel une ligne de contact (64) commune ou un point de contact (65) commun des matrices de flammes (52) voisines est prévu(e) entre la première et ladite au moins une autre zone de brûleur (34, 35).

8. Brûleur selon l'une quelconque des revendications précédentes, dans lequel au moins la première et ladite au moins une autre zone de brûleur (35) présentent une zone de combustion (51) de forme circulaire, rectangulaire ou carrée.

9. Brûleur selon l'une quelconque des revendications 1 à 5, dans lequel ladite au moins une autre zone de brûleur (35) présente au moins deux fois, de préférence entre deux et sept fois, la proportion superficielle de la première zone de brûleur (34).

10. Brûleur selon l'une quelconque des revendications précédentes, dans lequel le mélange combustible-air est mélangé avant ledit au moins un ventilateur (24) ou après ledit au moins un ventilateur (24) et est amené audit au moins un étage de brûleur (34, 35).

11. Brûleur selon l'une quelconque des revendications précédentes, dans lequel la première et ladite au moins une autre zone de brûleur (34, 35) sont disposées dans une tête de brûleur (23) commune.

12. Brûleur selon l'une quelconque des revendications 1 à 9, dans lequel la première zone de brûleur (34) et ladite au moins une autre zone de brûleur (35) sont formées respectivement par une tête de brûleur (23) séparée.

13. Producteur de chaleur pourvu d'un boîtier (16) qui entoure une chambre de brûleur (12) qui peut être obturée par une plaque de brûleur (21), **caractérisé en ce qu'**un brûleur (13) selon l'une quelconque des revendications 1 à 12 est disposé sur la plaque de brûleur (21).
